# EUROPÄISCHE PATENTSCHRIFT

(11) **EP 0 317 938 B1**
(45) Veröffentlichungstag und Bekanntmachung des Hinweises auf die Patenterteilung: **17.07.1991**
(21) Anmeldenummer: 88119359.3
(22) Anmeldetag: 21.11.1988
(51) Int. Cl.: E04G 17/04

(54) **Schalungsvorrichtung**
Formwork system
Système de coffrage

(30) Priorität: 23.11.1987 DE 3739633
(43) Veröffentlichungstag der Anmeldung: 31.05.1989
(73) Patentinhaber: Peri-Werk Artur Schwörer GmbH & Co.KG, D-89264 Weissenhorn (DE)
(72) Erfinder: Schwörer, Artur, D-7913 Wullenstetten (DE); Braun, Hans, D-8949 Memmingen (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- AU-B- 18 917
- CH-A- 336 973
- CH-A- 343 113
- DE-A- 2 906 800

## Beschreibung

Die Erfindung betrifft eine Schalungsvorrichtung mit wenigstens zwei Schaltafeln, die jeweils aus einer Schalhaut und zumindest an einigen von deren Rändern im wesentlichen senkrecht von ihrer Rückseite vorstehenden, eine Vielzahl von Verbindungsbohrungen aufweisenden Verstärkungsstreifen besteht, und mit wenigstens einem Verbindungsglied für zwei benachbarte Schaltafeln, welches ein durch zwei miteinander ausgerichtete Bohrungen zweier unmittelbar aneinander liegender Verstärkungsstreifen steckbares Zapfenteil und ein von dessen einem Ende abzweigendes Hakenteil aufweist, das durch Verschwenken des Hakenteils bei eingestecktem Zapfenteil in Eingriff mit demjenigen Verstärkungsstreifen bringbar ist, der von der Verbindungsstelle zwischen dem Zapfen und dem Hakenteil abgewandt ist.

Es ist bereits bekannt, die Schaltafeln derartiger Schalungsvorrichtungen unmittelbar neben- oder übereinander in Fluchtung derart anzuordnen, daß die Halterungsbohrungen der am Rande der Schaltafeln unmittelbar aneinanderliegenden Verstärkungsstreifen miteinander ausgerichtet sind. Durch die miteinander ausgerichteten Halterungsbohrungen können dann z.B. Bolzen gesteckt werden, die mittels Keilen festgelegt werden, wobei durch die Keilwirkung auch die Verstärkungsstreifen und damit die von Ihnen gehaltenen Schalhäute gegeneinander gezogen werden. Es wird dabei angestrebt, den zwischen benachbarten Schaltafeln befindlichen Spalt so klein wie möglich zu halten.

Weiter sind zur Verbindung benachbarter Schaltafeln auch schon einteilige Stoßklemmen vorgesehen, die einen durch die ausgerichteten Halterungsborhrungen steckbaren Zapfenteil und einen damit verbundenen Hakenteil aufweisen. Nachdem der Zapfenteil weitgehend spielfrei durch die Halterungsborhrungen gesteckt ist, wird der Hakenteil nach unten geschwenkt und klemmenartig über die dicht beieinanderliegenden Verbindungsstreifen der benachbarten Schaltafeln geschlagen, wodurch es zu einem Gegeneinanderziehen der Verbindungsstreifen und somit zur gewünschten Verbindung der beiden Schaltafeln kommt. Der Vorteil dieser bekannten Stoßklemme besteht darin, daß mit einem einzigen Verbindungsglied gearbeitet werden kann, doch wird beim Herunterklappen und Aufklemmen des Hakenteils auf die Verbindungsstreifen eine die beiden Schaltafeln zusammenziehende Kraft im wesentlichen nur an von der Schalhaut weiter entfernten Stellen ausgeübt. Die Schaltafeln werden also gerade auf der Seite, wo der Beton hinterfüllt wird, nicht optimal zusammengezogen, so daß es an den Verbindungsstellen der Schaltafeln zu unschönen Abdrücken und zum sogenannten Ausbluten des Betons kommen kann.

Das Ziel der Erfindung besteht darin, eine Schalungsvorrichtung der eingangs genannten Gattung zu schaffen, mit der trotz Verwendung eines einteiligen Verbindungsgliedes eine sichere Zusammenziehung benachbarter Schaltafeln gewährleistet ist, wobei die Zusammenziehkräfte sowohl möglichst nahe der Schalhaut als auch am rückwärtigen Ende der Verstärkungsstreifen vorliegen sollen.

Zur Lösung dieser Aufgabe sind die Merkmale des kennzeichnenden Teils des Patentanspruchs 1 vorgesehen.

Auf diese Weise werden die beiden Verbindungsstreifen der benachbarten Schaltafeln durch Anliegen der Abstützfläche des Hakenteils an der einen Seite der aufeinanderliegenden Verstärkungsstreifen und der Endfläche des Hebelarms und des Eingriffsendes des Hakenteils auf der anderen Seite der Verstärkungsstreifen fest gegeneinander verspannt, und zwar über eine relativ lange Strecke, die sich von einem Ort nahe der Schalhaut bis zur rückwärtigen Kante der Verstärkungsstreifen erstreckt. Gleichwohl wird durch das die Bohrungen durchsetzende Zapfenteil die erwünschte formschlüssige Verbindung der beiden Schaltafeln gewährleistet.

Um beim Einsetzen des Verbindungsglieds in die ausgerichteten Bohrungen zweier wenigstens annähernd aneinanderliegender Verbindungsstreifen auch eine die beiden Verbindungsstreifen aufeinander zu ziehende Kraft zu erzielen, sieht eine besonders bevorzugte Ausführungsform der Erfindung vor, daß das Verbindungsglied auf der vom Hakenteil abgewandten Seite des Zapfenteils im wesentlichen in Ausrichtung mit der Verbindungsebene zwischen dem Hakenteil und dem Zapfenteil eine beim Einführen des Zapfenteils in die ausgerichteten Bohrungen dem auf der Einführungsseite befindlichen Verstärkungsstreifen zugewandte und mit diesem in Eingriff tretende, vorzugsweise abgerundete Anschlagkante aufweist, daß der Hebelarm einen vom Zapfenteil aus abnehmenden Querschnitt aufweist und durch die beiden im wesentlichen miteinander ausgerichteten Bohrungen der zumindest nahe beieinanderliegenden Verstärkungsstreifen hindurchführbar ist, bis die Anschlagkante an dem vom Hebelarm abgewandten Verstärkungsstreifen anliegt, worauf durch Kraftausübung auf das noch nicht in Eingriff mit dem Verstärkungsstreifen befindliche Hakenteil im Sinne der Erzeugung eines Drehmoments um den Anlagepunkt der Anschlagkante am Verstärkungsstreifen die entsprechend ausgebildete konkave Innenfläche des Hebelarms an der der Schalhaut zugewandten Kante der von der Einführungsseite abgewandten Bohrung entlanggeführt bzw. bei noch nicht vollständig aneinanderliegenden Verstärkungsstreifen gegen die Kante gedrückt und zur Zusammenziehung der noch nicht vollständig aneinanderliegenden Verstärkungsstreifen in Gleitverbindung über die Kante hinweggeschoben wird, bis der Zapfenteil sich innerhalb der Bohrungen befindet und die vom Hakenteil abgewandte äußere Endfläche des Hebelarms am von der Verbindungsebene abgewandten Verstärkungsstreifen sowie die Abstützfläche an dem zugeordneten Verbindungsstreifen zur Anlage kommen, worauf das Eingriffsende des Hakenteils in Eingriff mit dem zugeordneten Verbindungsstreifen geschwenkt wird.

Der wesentliche Grundgedanke dieser Ausführungsform ist darin zu sehen, daß das Verbindungsglied zunächst als ein Hebel mit einem sehr großen Hebelarmverhältnis zwischen dem von Hand betätigten Hebelarm und dem durch die Halterungsbohrungen gesteckten Hebelarm wirkt, wodurch mit vergleichsweise geringen Handkräften ganz erhebliche Zusammenziehkräfte auf die in geringem Abstand gegenüberliegenden Verstärkungsstreifen benachbarter Schaltafeln ausgeübt werden können. Da das Verbindungsglied in diesem Stadium zweckmäßig im wesentlichen senkrecht zur Ebene der Schalhäute gehalten wird, werden diese Zusammenziehkräfte an der der Schalhaut zugewandten Kante der Bohrungen, also relativ nahe der Schalhaut ausgeübt. Sobald die beiden benachbarten Schaltafeln auf diese Weise so nah wie möglich aneinander herangezogen worden sind, wird der Hakenteil um die Achse des Zapfenteils so lange geschwenkt, bis das Eingriffsende des Hakenteils den auf der Seite des ersten Hebelarms liegenden Verbindungsstreifen erfaßt und mit diesem in formschlüssigen Eingriff kommt. Da das Eingriffsende des Hakenteils relativ nahe dem rückwärtigen Ende der Verstärkungsstreifen mit diesen in Eingriff kommt, werden auf diese Weise Zusammenziehkräfte auch an dieser Stelle ausgeübt. Entlang der schrägstehenden Achse des Verbindungsgliedes werden also Zusammenziehkräfte auf die beiden Verbindungsstreifen der benachbarten Schaltafeln sowohl nahe der Schalhaut als auch nahe der rückwärtigen Kante der Verbindungsstreifen ausgeübt. Zwischen den beiden Kräfte ausübenden Flächen auf der einen Seite der aneinanderliegenden Verbindungsstreifen, nämlich der Enfläche des Hebelarms und dem Eingriffsende des Hakenteils, liegt auf der entgegengesetzten Seite der Verbindungsstreifen die Abstützfläche des Hakenteils auf der Oberfläche des zugeordneten Verbindungsstreifens klemmend an, so daß die Klemmkräfte auf die Verbindungsstreifen über eine relativ lange Strecke zwischen einem Bereich nahe der Schalhaut bis zum rückwärtigen Ende der Verbindungsstreifen ausgeübt werden und daher relativ gleichmäßig verteilt sind.

Durch das erfindungsgemäße Verbindungsglied wird also nicht nur die Bereitstellung großer Zusammenziehkräfte während der Montage erzielt, sondern es wird darüber hinaus auch gewährleistet, daß nach der Montage die die Verbindungsstreifen zusammenhaltenden Kräfte über eine möglichst große Tiefe der Verbindungsstreifen verteilt wirksam sind, so daß nicht wie bei den bekannten Anordnungen die Zusammenziehkräfte nur im Bereich der Bohrungen oder sogar nur dahinter vorliegen.

Einen weiteren Vorteil der Erfindung stellt der große Abstand von Zug- und Druckpunkt dar, welcher für eine biegesteife Verbindung sorgt. Da die Schaltafeln relativ nahe an der dem Beton zugewandten Seite der Schalungsvorrichtung zusammengezogen werden, wird auch ein Ausbluten des Betons wirksam verhindert.

Weiter ist es vorteilhaft, daß die erfindungsgemäßen Verbindungsglieder auch unter Spannung (unter Betondruck) leicht herausnehmbar sind, da sie herausgekippt und nicht herausgezogen werden.

Eine vorteilhafte Weiterbildung der Erfindung kennzeichnet sich dadurch, daß die konkave Innenfläche des Hebelarms in Richtung senkrecht zu den Mittelachsen derart gekrümmt ist, daß sie beim Anliegen an der Lochkante eine möglichst große Berührungslinie bzw. -fläche mit der Lochkante besitzt. Hierdurch wird eine relativ großflächige Anlage des Hebelarms an der betreffenden Kante der Bohrung des Verbindungsstreifens erzielt, so daß die Flächenkräfte beim Einsetzen des Verbindungsgliedes und dem Zusammenziehen der Verbindungsstreifen begrenzt sind.

Mittels dieser Ausführungsform erreicht man, daß der Hebelarm zunächst zwanglos ohne Kraftaufwendung in die miteinander ausgerichteten Bohrungen zweier Verbindungsstreifen eingeführt werden kann, bis das freie Ende des Hebelarms auf der gegenüberliegenden Seite der Bohrungen austritt. Wird nunmehr der Hakenteil in seiner Ebene in der Weise verschwenkt, daß der Hebelarm um das Bohrungsende herumgreift, so kommt die konkave Innenfläche des Hebelarms mit der Austrittskante der hinteren Bohrung in Eingriff, und dieser Eingriff nimmt mit zunehmendem Schwenken des Hakenteils und Eintreten des Zapfenteils in die Bohrungen stetig zu, was das Zusammenziehen der beiden Verbindungsstreifen in besonders gleichmäßiger Weise zur Folge hat. Mit anderen Worten steigen die Zusammenziehkräfte stetig an, bis die Verstärkungsstreifen in der gewünschten Weise aneinanderliegen.

Eine automatische Sicherung der Verbindungsglieder gegen versehentliches Herausfallen wird dadurch gewährleistet, daß die Anschlagkante und die Endfläche des Hebelarms in der Ebene der Mittelachsen derart zueinander versetzt sind, daß durch die beiden miteinander zu verbindenden Verbindungsstreifen auseinandertreibende Kräfte ein das Verbindungsglied in seine Eingriffstellung zu vorspannendes Moment erzielt wird, wenn das Verbindungsglied sich bereits in einer die Verbindungsstreifen zusammenhaltenden Eingriffsposition befindet, welche nicht mehr weit entfernt von der Position im fertig montierten Zustand liegt.

Auf diese Weise wird erreicht, daß für den Fall, daß das Eingriffsende des Hakenteils noch nicht oder nicht mehr im Eingriff mit den Verbindungsstreifen steht, nicht durch etwaige, die Verbindungsstreifen voneinander wegdrückende Kräfte aus der Position, wo sich das Zapfenteil innerhalb der Bohrungen befindet, herausgedrückt wird. Durch die erwähnte Versetzung der Kräfte von den Verbindungsstreifen aufnehmenden Flächen wird erfindungsgemäß von den durch die auseinandergedrückten Verbindungsstreifen auf das Verbindungsglied ausgeübten Kräfte ein Moment erzeugt, das das Verbindungsglied automatisch in die Richtung vorspannt, in der es seine Position, bei der sich das Zapfenteil im wesentlichen innerhalb der Bohrungen befindet, beibehält.

Besonders vorteilhaft ist es, wenn der Hakenteil auf der von seinem Eingriffsende abgewandten Seite der Verstärkungsstreifen im montierten Zustand einen deutlichen Abstand von dem Verstärkungsstreifen aufweist. Auf diese Weise kann das Hakenteil bei der Montage federnd noch etwas weiter, als es seiner Endstellung entspricht, in Spannrichtung verschwenkt werden, worauf dann das Kippen in die Eingriffsstellung mit dem Verstärkungsstreifen erleichtert ist.

Ein weitere vorteilhafte Ausführungsform kennzeichnet sich dadurch, daß der Hebelarm im wesentlichen die Form eines Bogens hat, der sich über einen Winkel von 180° erstreckt. Vorteilhaft ist es weiter, wenn der Hebelarm sich vom Zapfenteil ausgehend stetig verjüngt.

Um einerseits einen stetigen Übergang vom Zapfenteil zum Hebelarm und zum anderen eine möglichst breite Auflagefläche am Ende des Hebelarms zu erzielen, sieht eine vorteilhafte Weiterbildung der Erfindung vor, daß der Hebelarm von einen im wesentlichen runden Querschnitt am Zapfenteil zu einem elliptischen Querschnitt im Bereich der äußeren Endfläche übergeht, wobei die längere Ellipsenachse vorzugsweise senkrecht zur Ebene der Mittelachsen verläuft und die Endfläche zur Bildung einer größeren Auflagefläche abgeflacht ist.

Weiter ist es zweckmäßig, wenn die Anschlagkante Bestandteil eines sich rund um das Zapfenteil erstreckenden Flansches ist. Normalerweise sollte vom Anschlag im montierten Zustand keine Kraft auf die Verbindungsstreifen ausgeübt werden, da diese Funktion der Abstützfläche am Hakenteil vorbehalten ist. Grundsätzlich könnte aber zumindest ein Teil der Abstützkraft auf der vom Hebelarm und dem Eingriffsende abgewandten Seite auch über den betreffenden Flansch auf die Verbindungsstreifen übertragen werden. Nach einer alternativen Ausführungsform könnte der dem Haktenteil zugewandte Bereich des Flansches als Abstützfläche des Hakenteils am Verbindungsstreifen dienen.

Eine gleichmäßige Verteilung der Zusammenziehkräfte kann dadurch gefördert werden, daß die zusätzliche Abstützfläche im wesentlichen auf halbem Wege zwischen der Endfläche des Hebelarms und dem Eingriffsende des Hakenteils liegt.

Um eine Zusammenziehung der beiden benachbarten Schaltafeln mit relativ geringen Kräften zu gewährleisten, ist es weiter zweckmäßig, wenn der durch den Hakenteil gebildete Gegenhebelarm fünf- bis fünfzehn- und insbesondere etwa zehnmal so lang ist wie der Abstand, der zwischen der Endfläche des Hebelarms und der Anschlagkante vorliegt.

Um eine allseitige Zentrierung des Verbindungsgliedes während der Montage und im montierten Zustand sowie die erforderlichen Bewegungsfreiheitsgrade zu gewährleisten, ist es weiter vorteilhaft, wenn der Zapfenteil die Oberflächenform eines Ausschnitts einer Kugel mit einem Durchmesser etwa gleich dem Durchmesser des Zapfenteils aufweist.

Für eine optimale Verteilung der Kräfte sowohl in Tiefen- als auch in Längsrichtung der Verbindungsstreifen ist es weiter zweckmäßig, wenn im montierten Zustand der Winkel zwischen der Längsachse des Verstärkungsstreifens und der Ebene der Mittelachsen des Verbindungsgliedes 15 bis 45°, insbesondere 20 bis 40°, vorzugsweise 25 bis 35° und im allgemeinen etwa 30° beträgt.

Eine weitere Ausführungsform kennzeichnet sich dadurch, daß die Abstützfläche ― im montierten Zustand ― etwas weiter in Richtung der Verstärkungsstreifen vorspringt als die Anschlagkante.

Auf diese Weise wird erreicht, daß während des Vorgangs der Zusammenziehung der beiden benachbarten Verstärkungsstreifen zunächst ein Hebelarm zwischen der Anschlagkante und dem den zugeordneten Verstärkungsstreifen berührenden Bereich des Hebelarms gebildet, wodurch die Hebelübersetzung zunächst sehr groß ist und große Kräfte ausgeübt werden können. Im letzten Stadium der Schwenkbewegung des Hakenteils kommt dann die Abstützfläche in Eingriff mit der Oberfläche des zugeordneten Verstärkungsstreifens, wodurch der Abstützpunkt wesentlich weiter vom Hebelarm weg in Richtung des Hakenteils verlegt wird, was für Bedienungsperson das Anzeichen ist, daß nunmehr der erforderliche Zusammenziehungsgrad der beiden Schaltafeln erreicht ist und der Hakenteil in Richtung der Verstärkungsstreifen um die Achse des Zapfenteils geschwenkt werden kann, bis das Eingriffsende des Hakenteils hinter den Verstärkungsstreifen geschoben und mit diesem in Eingriff gekommen ist. Der größere Abstand der Abstützfläche von der Endfläche des Hebelarms relativ zum Abstand der Anschlagkante zur Endfläche des Hebelarms hat weiter den Vorteil, daß so größere Toleranzen der Verbindungsstreifen bzw. ihrer Relativanordnung zueinander besser ausgeglichen werden können. Bei an den Verbindungsstreifen angedrückter Abstützfläche wird der Flansch mit der Anschlagkante weitgehend entlastet und kann sogar von dem Verbindungsstreifen etwas abheben.

Eine weitere vorteilhafte Ausführungsform kennzeichnet sich dadurch, daß das Eingriffsende des Hakenteils im montierten Zustand in Ansicht auf die Rückseite der Verstärkungstreifen einen kleinen Winkel von vorzugsweise 3° bis 10° und insbesondere etwa 6° einschließt. Auf diese Weise können Dickentoleranzen im Bereich der aufeinanderliegenden Verstärkungsstreifen besonders gut ausgeglichen werden. Beim Herabschwenken des Hakenteils gleitet die Berührungsfläche des Eingriffsendes auf die eine Kante des Verstärkungsstreifens auf und spannt dabei das Hakenteil und den Hebelarm gegen die Verstärkungsstreifen.

Dieser selbständige Spann- und Dickenausgleichseffekt kann weiter dadurch gefördert werden, daß das Eingriffsende in einem Schnitt im wesentlichen senkrecht zu seiner Längsachse eine deutlich größere Breite als die gegenüberliegenden Bereiche des Hakenteils aufweist und die im montierten Zustand dem zugeordneten Verstärkungsstreifen zugewandte Oberfläche derart schräg ausgebildet ist, daß das Eingriffsende im montierten Zustand linienförmig bzw. entlang eines schmalen geradlinigen Streifenbereiches am zugeordneten Verstärkungsstreifen anliegt. Besonders vorteilhaft ist es hierbei, wenn die in Eingriff mit dem Verstärkungsstreifen tretende Oberfläche des Eingriffsendes im wesentlichen eben ausgebildet ist und einen Ausschnitt einer trapezgewinderartigen Schraubenfläche darstellt, deren Mittelachse mit der Mittelachse des Zapfenteils zusammenfällt.

Aus diese Weise liegt das Eingriffsende des Hakenteils beim Heranschwenken an die Verbindungsstreifen linien- oder streifenflächenförmig auf dem rückwärtigen Rand der Verbindungsstreifen auf. Die Winkel sind dabei in jedem Flal so klein zu halten, daß im Zusammenhang mit den vorhandenen Reibungskräften eine Selbsthemmung eintritt.

Besonders vorteilhaft ist es, wenn das Eingriffsende beidseits einer Mittellängsebene spiegelbildlich zueinander ausgebildete schräge Oberflächen aufweist, derart, daß eine linien-bzw. streifenförmige Verklemmung zwischen dem Eingriffsende und den Verstärkungsstreifen unabhängig davon vorgenommen werden kann, von welcher Seite aus der Hebelarm in die ausgerichteten Bohrungen eingeführt wird. Hier ist das Eingriffsende des Hakenteils in dem Sinne symmetrisch ausgebildet, daß das Verbindungsglied von beiden Seiten in die ausgerichteten Verbindungsbohrungen eingesteckt werden kann. Das erfindungsgemäße Verbindungsglied kann demnach sowohl von Rechts- als auch von Linkshändern problemlos von der einen oder der anderen Seite her in die in Deckung befindlichen Bohrungen eingesteckt und dann nach unten oder oben geschwenkt werden.

Die Erfindung wird im folgenden beispielsweise anhand der Zeichnung beschrieben; in dieser zeigt:

- Fig. 1: eine schematische, teilweise geschnittene Draufsicht zweier aneinander grenzender Schaltafeln mit in Ausgangsstellung befindlichem Verbindungsglied einer Schalungsvorrichtung gemäß der Erfindung,
- Fig. 2: eine Rückansicht des Gegenstandes der Fig. 1, wobei jedoch das Verbindungsglied in den fertig montierten Zustand überführt ist,
- Fig. 3: eine schematische Seitenansicht des Gegenstandes der Fig. 2,
- Fig. 4: einen Schnitt nach Linie IV-IV in Figur 2 und
- Fig. 5: eine ähnliche Ansicht wie Fig. 1, wobei jedoch die beiden Verbindungsstreifen 15, 15′ in einem geringen Abstand dargestellt sind und das Verbindungsglied bestehend aus dem Hakenteil 12, dem Zapfenteil 17 und dem Hebelarm 13 sowie der Anschlagkante 16 in eine Position verschwenkt ist, wo ein selbsthemmender Effekt gegen das Herausdrücken des Verbindungsglieds aus den Bohrungen der Verbindungsstreifen erzielt wird.

Nach den Fig. 1 bis 3 besteht jede Schaltafel 23 aus einer vorzugsweise ebenen Schalhaut 11 von vorzugsweise rechteckiger oder quadratischer Form. An ihren Rändern sind die Schalhäute 11 mit z.B. aus Stahl bestehenden steifen Verstärkungsstreifen 15, 15′ in nicht dargestellter Weise fest verbunden. Die Verstärkungsstreifen 15 erstrecken sich somit senkrecht zu den Schalhäuten 11 und weisen über ihre gesamte Länge eine konstante Tiefe und Dicke auf. In bestimmten Abständen zweigen von den Verstärkungstreifen 15, 15′ vorzugsweise gleich tief ausgebildete steife Verstärkungsbänder 24 ab, die sich senkrecht zu dem Verstärkungsstreifen 15, 15′ und zu den Schalhäuten 11 erstrecken und ebenso wie die Verstärkungsstreifen 15, 15′ zur Verstärkung der Schalhäute 11 dienen. In den Raum 25 vor den Schalhäuten 11 wird später nach montierter Schalungsvorrichtung der flüssige Beton eingebracht.

In den Verstärkungsstreifen 15, 15′ ist eine Vielzahl von gleich großen, kreisförmigen und durchgehenden Verbindungsbohrungen 14, 14′ angebracht, die über die gesamte Länge der Verstärkungsstreifen 15, 15′ verteilt sind. Vorzugsweise befinden sich die Bohrungen 14 etwa bei der halben Tiefe der Verstärkungsstreifen 15, 15′, d.h. etwa auf der Mittellängsachse 21 (Fig. 3) der Verstärkungsstreifen 15.

Sollen zwei Schaltafeln 23 neben- oder übereinander angeordnet werden, um eine Schalungsvorrichtung bestimmter Flächenausdehnung zu verwirklichen, so werden gemäß den Fig. 1 und 2 diese beiden Schaltafeln 23 mit ihren Rändern so aneinandergelegt, daß die dort befindlichen ebenen Verstärkungsstreifen 15, 15′ zur Anlage aneinander kommen, und zwar in der Weise, daß die dem Raum 25 zugewandten ebenen Flächen der benachbarten Schalhäute 11 miteinander fluchten und die Verankerungsbohrungen 14, 14′ der beiden aneinanderliegenden Verstärkungsstreifen 15, miteinander ausgerichtet sind.

Das erfindungsgemäße Verbindungsglied für zwei Schaltafeln 23 besteht aus einem hakenförmig gekrümmten Hakenteil 12 mit einem freien Eingriffsende 12′ und einem eine Anschlagkante 16 aufweisenden Flansch 16, am entgegengesetzten Ende sowie einem von dem Anschlag 16 im wesentlichen senkrecht vorspringenden Zapfenteil 17 und einem daran anschließenden im gleichen Sinne wie das Hakenteil 12 gekrümmten oder geknickten Hebelarm 13, mit konkav gekrümmter Innenfläche 31.

Der Zapfenteil 17 besitzt einen nur geringfügig kleineren Durchmesser als die Bohrungen 14, 14′ und ist an seinem Umfang in der aus den Fig. 1 und 2 ersichtlichen Weise leicht kugelig ausgebildet, wobei der Mittelpunkt der Kugel auf seiner Mittelachse 26 bei der Hälfte der axialen Länge des Zapfenteils 17 liegt. Die Länge des Zapfenteils 17 entspricht der Gesamtlänge zweier gemäß den Fig. 1 und 2 unmittelbar aufeinanderfolgender Bohrungen 14. Mit anderen Worten ist die Länge des Zapfenteils 17 etwa doppelt so groß wie die Dicke eines der gleich dicken Verstärkungsstreifen 15 oder 15′.

Der Hebelarm 13 beginnt im Bereich des vom Flansch 16′ abgewandten Endes des Zapfenteils 17 mit dem gleichen Durchmesser wie der Zapfenteil 17 an dieser Stelle und verjüngt sich dann stetig bis zu seiner Endfläche 18. Gleichzeitig ist der Hebelarm 13 bogenförmig gekrümmt, so daß er in der Seitenansicht der Fig. 1 und 2 etwa Sichelform besitzt. Der Querschnitt des Zapfenteils 17 ist am Anfang kreisförmig und ändert sich zur Enfläche 18 stetig in eine Ellipsenform (Fig. 3).

Der die Anschlagkante 16 tragende Flansch 16′ besitzt zum Zapfenteil 17 hin eine ebene Fläche 30, aus der sich der Zapfenteil 17 senkrecht erhebt. Auf der dem Eingriffsende 12′ zugewandten Fläche des Hakenteils 12 befindet sich in einem Abstand vom Flansch 16′ eine ebene Abstützfläche 20, die in Richtung des Zapfenteils 17 etwas weiter vorspringt als die ebene Fläche 30 des Flansches 16′.

Erfindungsgemäß verläuft der Hakenteil 12 - ausgehend vom Flansch 16′ - zunächst etwa bis zur Höhe der Abstützfläche 20 im wesentlichen senkrecht zur Achse 26 des Zapfenteils 17, um dann etwas in Richtung von dem Hebelarm 13 weg abzuknicken. Auf diese Weise entsteht im montierten Zustand gemäß Fig. 2 zwischen den vom Flansch 16 etwas weiter entfernten Bereichen des Hakenteils 12 und den Verstärkungsstreifen 15 ein deutlicher, zunächst zunehmender und dann wieder abnehmender Abstand 19.

Die Mittelachse 27 des Hakenteils 12, die Mittelachse 26 des Zapfenteils 17 und die Mittelachse 28 des Hebelarms 13 liegen gemäß Fig. 1 vorzugsweise in einer Ebene, in der auch die Längsachse 22 des erfindungsgemäßen Verbindungsgliedes 12, 13, 16, 17 gemäß der Ansicht der Fig. 3 liegt.

Die Montage einer Schalungsvorrichtung mit dem erfindungsgemäßen Verbindungsglied geht wie folgt vor sich:

Zunächst werden die beiden zu verbinden Schaltafeln 23 gemäß den Fig. 1 und 2 nebeneinandergestellt, bis zwei Halterungsbohrungen 14 jeweils in Ausrichtung miteinander sind. Alsdann wird das Verbindungsglied in der aus Fig. 1 ersichtlichen Weise von der Seite her mit dem Hebelarm 13 voran in die ausgerichteten Bohrungen 14, 14′ eingeführt. Dabei liegt die mit der Längsachse 22 zusammenfallende Ebene 26, 27, 28 im wesentlichen senkrecht zu den Ebenen de Verbindungsstreifen 15. Es kommt dabei darauf an, daß die Bohrungen 14, 14′ von den Rückflächen der Schalhäute 11 einen solchen Abstand haben, daß für das Hakenteil 12 und den Flansch 16′ ausreichend Platz zur Verfügung steht, um den sich verjüngenden gekrümmten Hebelarm 13 in die Bohrungen 14, 14′ in der aus Fig. 1 ersichtlichen Weise einzuführen. Anschließend wird dann das Verbindungsglied entsprechend dem Pfeil F in Fig. 1 um eine im wesentlichen auf der Zeichnungsebene der Fig. 1 stehende Achse verschwenkt, wobei der Zapfenteil 17 gemäß Fig. 5 in die miteinander ausgerichteten Bohrungen 14, 14′ eindringt und der sichelartige Hebelarm 13 um die in Fig. 1 rechte Oberkante 29 der Bohrung 14′ herumgleitet, bis der Zapfenteil 17 weitgehend in die Bohrungen 14, 14′ eingetreten ist und die elliptische Endfläche 18 des sichelartig gekrümmten Hebelarms 13 zur Anlage an dem in Fig. 1 rechten Verstärkungsstreifen 15′ kommt. Gleichzeitig legt sich das in Fig. 1 obere Ende des Flansches 16′, nämlich die Anschlagkante 16, an den anderen Verstärkungsstreifen 15 an. Nunmehr werden bei weiterem Schwenken des Verbindungsgliedes die beiden Verbindungsstreifen 15, 15′, da sie zwischen der Anschlagkante 16 und zunächst der konkaven Innenfläche 31 und dann der Endfläche 18 eingeklemmt sind, bei weiterem Schwenken des Verbindungsgliedes mit großem Hebelarmverhältnis gegeneinander gezogen, bis schließlich die Abstützfläche 20 in der aus Fig. 2 ersichtlichen Weise am zugeordneten Verstärkungsstreifen 15 anliegt.

Im gleichen Augenblick kommt die innere Fläche des Eingriffsende 12′ des Hakenteils 12 annähernd in Ausrichtung mit dem gleichen Verstärkungsstreifen 15′, an dem diese Endfläche 18 anliegt. Wird nunmehr das Verbindungsglied 12, 13, 17 um die Achse 26 in Fig. 2 nach unten geschwenkt, so greift das Eingriffsende 12′ des Hakenteils 12 hinter den in Fig. 2 rechten Verstärkungsstreifen 15′ und kommt mit diesem in klemmenden Eingriff. Dieser Schwenkvorgang kann durch Schlagen mittels eines Hammers auf das Hakenteil 12 unterstützt werden. Die Schwenkung geht dann so lange vor sich, bis der untere Steg 12˝ des Hakenteils 12 zur Anlage an den rückwärtigen Kanten der Verstärkungsstreifen 15, 15′ kommt. Dieser Endzustand ist in den Fig. 2 und 3 dargestellt.

Das Verbindungsglied befindet sich jetzt an der Endfläche 18, an der Abstützfläche 20 und schließlich an der in Fig. 3 angedeuteten Stelle 40 des Eingriffsendes 12′ in klemmender Verbindung mit den Oberflächen der Verstärkungsstreifen 15, 15′. Die Klemmkräfte K1, K2 und K3 sind in Fig. 2 schematisch angedeutet. Sie wirken abwechselnd von entgegengesetzten Seiten auf die Verstärkungsstreifen 15, 15′.

Aufgrund der durch diese Klemmkräfte hervorgerufenen Reibungskräfte sitzt das erfindungsgemäße Verbindungsglied nunmehr unverrückbar in der aus den Fig. 2 und 3 ersichtlichen endmontierten Stellung.

Entsprechende Verbindungsglieder können nun in gewünschten Abständen in weiteren Paaren von Halterungsbohrungen 14, 14′ nach Wunsch angeordnet werden, um eine biegesteife Verbindung aller miteinander zu verbindenden Schaltafeln 23 zu erreichen.

Zum Lösen braucht auf den hinten über die Verstärkungsstreifen 15 überstehenden Teil des Verbindungsgliedes lediglich eine Kraft in Richtung des Pfeiles H in Fig. 3 ausgeübt zu werden, um die Klemmverbindungen zu lösen und das Verbindungsglied nach oben aus seiner Eingriffslage zu verschwenken. Anschließend kann dann das Verbindungsglied zwanglos in die aus Fig. 1 ersichtliche Lage zurückgeschwenkt und von den Schaltafeln in umgekehrtem Sinne zur weiteren Verwendung abgenommen werden.

Aufgrund der erfindungsgemäßen Ausbildung läßt sich also das Verbindungsglied auch sehr leicht wieder von den Schaltafeln abnehmen, da allenfalls leichte Hammerschläge lediglich im wesentlichen in Längsrichtung der Verstärkungsstreifen 15 und nicht senkrecht zu ihren Flächen ausgeübt werden müssen. In letzterem Fall könnte es zu einem federnden Nachgeben beim Schlagen kommen, wodurch das Lösen erschwert würde.

In Fig. 5 ist das Hakenteil 12 in einer Zwischenposition zwischen der gestrichelt dargestellten Ausgangslage und der Endposition nach den Fig. 2 und 3 dargestellt.

Beim weiteren Einschwenken des Hakenteils 12 über die in Fig. 5 dargestellte Positon hinaus drücken die Endfläche 18 und die Anschlagkante 16 die beiden Verbindungsstreifen 15, 15′ gegeneinander, so daß schließlich der zunächst noch zwischen ihnen vorhandene Spalte verschwindet. Das Zusammendrücken der Verbindungsstreifen 15, 15′ kann auch dadurch erfolgen, daß bei einer etwas anderen Dimensionierung und Formgebung die konkave Innenfläche 31 des Hebelarms 13 an der Oberkante 29 der rechten Bohrung 14′ in Fig. 5 englanggleitet, während dann die Endfläche 18 erst in einem späteren Stadium des Schwenkvorganges mit dem rechten Verbindungsstreifen 15′ in Eingriff kommt. Diese Ausführungsform ist bevorzugt, weil hierdurch noch größere Zusammenziehungskräfte auf die Verbindungsstreifen 15, 15′ ausgeübt werden können.

Das Besondere der Ausführungsform nach Fig. 5 besteht darin, daß beim Hochschwenken aus der Montageposition (Fig. 2, 3) heraus und anschließende geringfügige Verschwenkung in die Lage nach Fig. 5 die Anlagestelle der Anschlagkante 16 am Verbindungsstreifen 15 gegenüber der Berührungsstelle 35 der Endfläche 18 am Verbindungsstreifen 15′ in einer Richtung senkrecht zur Ebene der Schalhäute 11 so gegeneinander versetzt sind, daß sie auf einer in Fig. 5 strichpunktiert dargestellten Linie 36 liegen. Werden nun die beiden Verbindungsstreifen 15, 15′ durch sie auseinander zu bewegen suchende Kräfte 32, 33 beaufschlaft, die senkrecht auf den Verbindungsstreifen 15, 15′ stehen, so wird hierdurch über die Berührungsstelle der Anschlagkante 16 am Verbindungsstreifen 15 und die Berührungsstelle 35 an dem Verbindungsstreifen 15′ ein Moment erzeugt, welches das Hakenteil 12 in Richtung des Pfeiles F zu verschwenken sucht. In der Position nach Fig. 5 liegt also eine Selbsthemmung des Verbindungsgliedes in dem Sinne vor, daß es nicht von selbst aus der dargestellten Lage herausfallen kann, wenn Kräfte im Sinne der Pfeile 32, 33 zwischen den Schaltafeln 23 wirksam sind. Selbst wenn also das Verbindungsglied noch nicht durch Herunterschwenken in die Position der Fig. 2, 3 gesichert ist, besteht keine Gefahr eines ungewollten Herausdrückens des Zapfenteils 17 aus den Bohrungen 14, 14′.

Von besonderer Bedeutung ist es, daß die mit den Verstärkungsstreifen 15, 15′ nach Figur 2 in Eingriff kommende Oberfläche 42 des Eingriffsendes 12′ des Hakenteils in dem montierten Zustand nach Figur 2 von der Rückseite her gesehen einen relativ kleinen Winkel β mit der Längsrichtung der Verstärkungsstreifen 15, 15′ einschließt. Auf diese Weise wird beim Herunterschwenken des Hakenteils 12 ein gewisser Keileffekt erzielt, der auch bei Dickenschwankungen der Verstärkungsstreifen 15, 15′ bzw. bei Abstandsschwankungen ein festes Verklemmen des Hakenteils 12 auf den gegeneinandergezogenen Verstärkungsstreifen 15, 15′ gewährleistet.

Figur 4 zeigt einen senkrecht zur Längsachse 41 des Eingriffsendes 12′ geführten Schnitt nach Linie IV-IV in Figur 2. Nach Figur 4 ist die mit den Verstärkungsstreifen 15 in Eingriff kommende Oberfläche 42 des Eingriffsendes 12′ ebenfalls schräg ausgebildet, um in Zusammenwirkung mit der schrägen Anordnung dieser Fläche nach Figur 2 eine linienförmige oder streifenförmige Berührungsfläche zwischen der rückwärtigen Kante des Verstärkungsstreifens 15′ und dem Eingriffsende 12′ zu erzielen.

Nach Fig. 4 sind symmetrisch zur Mittellängsebene 34 des Eingriffsendes 12′ zwei schräg verlaufende Oberflächen 42, 42′ vorgesehen, von denen die eine (42) in der aus Fig. 2 ersichtlichen Position mit dem Verstärkungsstreifen 15′ in Eingriff kommt, die andere dagegen, wenn das Verbindungsglied in einer gegenüber Fig. 2 um 180° versetzten Position angeordnet wird. Aus diesem Grunde besteht hinsichtlich der Anordnung des Verbindungsgliedes eine Zahl von Variationsmöglichkeiten. Es kann nach dem Einsetzen gemäß den Fig. 1 und 5 je nach den Platzverhältnissen nach oben oder unten verschwenkt werden. Es kann außerdem von links oder rechts in die ausgerichteten Bohrungen 14, 14′ eingesetzt werden.

Die erfindungsgemäße Ausbildung des Hakenteils 12, des Zapfenteils 17 und des Hebelarms 13 hat weiter den Vorteil, daß eine Selbsthemmung auch dann eintritt, wenn das Hakenteil 12 sich noch nicht in Eingriff mit den Verstärkungsstreifen 15 befindet (Fig. 5). Dies ist insbesondere auf die erfindungsgemäße Ausbildung der Anschlagkante 16 sowie der Endfläche 18 zurückzuführen. Der Vorteil ist eine größere Sicherheit gegen ein versehentliches Lösen des Verbindungsgliedes.

Dickentoleranzen können aufgrund der keilförmigen Oberfläche 42, 42′ problemlos ausgeglichen werden; insbesondere erfolgt beim Herabschwenken des Hakenteils 12 eine gleichförmig zunehmende Spannung zwischen dem Verbindungsglied und den Verstärkungsstreifen 15, 15′.

## Patentansprüche

1. Schalungsvorrichtung mit wenigstens zwei Schaltafeln (23), die jeweils aus einer Schalhaut (11) und zumindest an einigen von deren Rändern im wesentlichen senkrecht von ihrer Rückseite vorstehenden, eine Vielzahl von Verbindungsbohrungen (14, 14′) aufweisenden Verstärkungsstreifen (15, 15′) besteht, und mit wenigstens einem Verbindungsglied (12, 13, 17) für zwei benachbarte Schaltafeln (23), welches ein durch zwei miteinander ausgerichtete Bohrungen (14, 14′) zweier unmittelbar aneinander liegender Verstärkungsstreifen (15, 15′) steckbares Zapfenteil (17) und ein von dessen einem Ende abzweigendes Hakenteil (12) aufweist, das durch Verschwenken des Hakenteils (12) bei eingestecktem Zapfenteil (17) in Eingriff mit demjenigen Verstärkungsstreifen (15, 15′) bringbar ist, der von der Verbindungsebene (30) zwischen dem Zapfen- (17) und dem Hakenteil (12) abgewandt ist, dadurch **gekennzeichnet,** daß der Zapfenteil (17) nur eine Länge im wesentlichen gleich der Dicke der beiden von ihm durchgriffenen Verstärkungsstreifen (15, 15′) aufweist und innerhalb der von ihm durchgriffenen Bohrungen (14, 14′) um eine senkrecht auf der durch seine Mittelachse (26) und die (27) des Hakenteils (12) gebildeten Ebene stehende Achse begrenzt verschwenkbar ist sowie an dem von der Verbindungsebene (30) mit dem Hakenteil (12) abgewandten Ende in einen vom Hakenteil (12) abgewandten, gekrümmten und/oder geknickten Hebelarm (13) von geringerem Querschnitt als die Bohrungen (14, 14′) übergeht, der von der Seite eines der Verstärkungsstreifen (15) her durch die beiden im wesentlichen miteinander ausgerichteten Bohrungen (14, 14′) hindurchführbar ist, bis der Zapfenteil (17) sich innerhalb der Bohrungen (14, 14′) befindet und die vom Hakenteil (12) abgewandte äußere Endfläche (18) des Hebelarms (13) in Richtung vom Hakenteil (12) weg am anderen Verstärkungsstreifen (15′) anliegt, daß der Hakenteil (12) auf der vom Hebelarm (13) abgewandten Seite des Zapfenteils (17) gegenüber dem auf der Seite der Verbindungsebene (30) liegenden Verbindungsstreifen (15) eine Abstützfläche (20) aufweist, die im montierten Zustand an dem auf der Seite der Verbindungsebene (30) liegenden Verstärkungsstreifen (15) zur Anlage kommt, wenn der Zapfenteil (17) in die Bohrungen (14, 14′) eingeführt ist, und daß bei in Eingriff mit dem zugeordneten Verstärkungsstreifen (15′) befindlichen Eingriffsende (12′) des Hakenteils (12) die Abstützfläche (20) von der entgegengesetzten Seite her und die Endfläche (18′) des Hebelarms (13) von der gleichen Seite wie das Eingriffsende (12′) gegen die aneinanderliegenden Verstärkungsstreifen (15) gespannt werden.

2. Schalungsvorrichtung nach Anspruch 1, dadurch **gekennzeichnet,** daß das Verbindungsglied auf der vom Hakenteil (12) abgewandten Seite des Zapfenteils (17) im wesentlichen in Ausrichtung mit der Verbindungsebene (30) zwischen dem Hakenteil (12) und dem Zapfenteil (17) eine beim Einführen des Zapfenteils (17) in die ausgerichteten Bohrungen (14, 14′) dem auf der Einführungsseite befindlichen Verstärkungsstreifen (15) zugewandte und mit diesem in Eingriff tretende, vorzugsweise abgerundete Anschlagkante (16) aufweist, daß der Hebelarm (13) einen vom Zapfenteil (17) aus abnehmenden Querschnitt aufweist und durch die beiden in wesentlichen miteinander ausgerichteten Bohrungen (14, 14′) der zumindest nahe beieinanderliegenden Verstärkungsstreifen (15, 15′) hindurchführbar ist, bis die Anschlagkante (16) an dem vom Hebelarm (13) abgewandten Verstärkungsstreifen anliegt, worauf durch Kraftausübung auf das noch nicht in Eingriff mit dem Verstärkungsstreifen (15′) befindliche Hakenteil (12) im Sinne der Erzeugung eines Drehmoments um den Anglagepunkt der Anschlagkante (30) am Verstärkungsstreifen (15) die entsprechend ausgebildete konkave Innenfläche (31) des Hebelarms (13) an der der Schalhaut (11) zugewandten Kante (29) der von der Einführungsseite abgewandten Bohrung (14) entlanggeführt bzw. bei noch nicht vollständig aneinanderliegenden Verstärkungsstreifen (15) gegen die Kante (29) gedrückt und zur Zusammenziehung der noch nicht vollständig aneinanderliegenden Verstärkungsstreifen (15, 15′) in Gleitverbindung über die Kante (29) hinweggeschoben wird, bis der Zapfenteil (17) sich innerhalb der Bohrungen (14, 14′) befindet und die vom Hakenteil (12) abgewandte äußere Endfläche des Hebelarms (13) am von der Verbindungsebene (30) abgewandten Verstärkungsstreifen (15′) sowie die Abstützfläche (20) an dem zugeordneten Verbindungsstreifen (15) zur Anlage kommen, worauf das Eingriffsende (12′) des Hakenteils (12) in Eingriff mit dem zugeordneten Verbindungsstreifen (15′) geschwenkt wird, wobei insbesondere die konkave Innenfläche (31) des Hebelarms (13) in Richtung senkrecht zu den Mittelachsen (26, 27, 28) derart gekrümmt ist, daß sie beim Anliegen an der Lochkante (29) eine möglichst große Berührungslinie bzw. -fläche mit der Lochkante (29) besitzt.

3. Schalungsvorrichtung nach Anspruch 2, dadurch **gekennzeichnet,** daß die konkave Innenfläche (31) des Hebelarms (13) derart gekrümmt ist, daß sie beim Einführen des Hebelarms in die ausgerichteten Bohrungen (14, 14′) auch dann in Eingriff mit der Lochkante (29) kommen kann, wenn die Verstärkungsstreifen (15, 15′) noch nicht vollständig aneinanderliegen, und beim Hineinschwenken des Zapfenteils (17) in die ausgerichteten Bohrungen (14, 14′) die konkave Innenfläche (31) unter Abstützung der Anschlagkante (16) am anderen Verbindungsstreifen (15) eine zunehmende Spannkraft auf den zugeordneten Verstärkungsstreifen (15′) in dem Sinne ausübt, daß die beiden Verstärkungsstreifen (15, 15′) fest gegeneinander gezogen werden.

4. Schalungsvorrichtung nach einem der Ansprüche 2 oder 3, dadurch **gekennzeichnet**, daß die Anschlagkante (16) und die Endfläche (18) des Hebelarms (13) in der Ebene der Mittelachsen (26, 27, 28) derart zueinander versetzt sind, daß durch die beiden miteinander zu verbindenden Verbindungsstreifen (15, 15′) auseinandertreibende Kräfte (32, 33) ein das Verbindungsglied (12) in seine Eingriffsstellung zu vorspannendes Moment erzielt wird, wenn das Verbindungsglied (27) sich bereits in einer die Verbindungsstreifen (15, 15′) zusammenhaltenden Eingriffsposition befindet, welche nicht mehr weit entfernt von der Position im fertig montierten Zustand liegt.

5. Schalungsvorrichtung nach einem der vorhergehenden Ansprüche, dadurch **gekennzeichnet,** daß der Hakenteil (12) ― außer im Bereich der Abstützfläche (20) ― auf der von seinem Eingriffsende (12′) abgewandten Seite der Verstärkungsstreifen (15, 15′) im montierten Zustand einen deutlichen Abstand (19) vom nächstliegenden Verstärkungsstreifen (15) aufweist und/oder daß der Hebelarm (13) im wesentlichen die Form eines Bogens hat, der sich über einen Winkel von etwa 180° erstreckt und/oder daß der Hebelarm (13) sich vom Zapfenteil (27) ausgehend stetig verjüngt.

6. Schalungsvorrichtung nach einem der vorhergehenden Ansprüche, dadurch **gekennzeichnet,** daß der Hebelarm (13) von einem im wesentlichen runden Querschnitt am Zapfenteil (17) zu einem elliptischen Querschnitt im Bereich der äußeren Endfläche (18) übergeht, wobei die längere Ellipsenachse vorzugsweise senkrecht zur Ebene der Mittelachsen (26, 27, 28) verläuft und die Endfläche (18) zur Bildung einer größeren Auflagefläche zweckmäßig abgeflacht ist.

7. Schalungsvorrichtung nach einem der Ansprüche 2 bis 6, dadurch **gekennzeichnet** daß die Anschlagkante (16) Bestandteil eines sich rund um das Zapfenteil (17) erstreckenden Flansches (16′) ist und/oder daß die zusätzliche Abstützfläche (20) im wesentlichen auf halbem Wege zwischen der Endfläche (18) des Hebelarms (13) und dem Eingriffsende (12′) des Hakenteils (12) liegt und/oder daß der durch den Hakenteil (12) gebildete Gegenhebelarm fünf bis fünfzehn- und insbesondere etwa zehnmal so lang ist wie der Abstand, der zwischen der Endfläche (18) des Hebelarms (13) und der Anschlagkante (16) vorliegt und/oder daß der Zapfenteil (17) die Oberflächenform eines Ausschnitts einer Kugel mit einem Durchmesser etwa gleich dem Durchmesser des Zapfenteils (17) aufweist.

8. Schalungsvorrichtung nach einem der vorhergehenden Ansprüche, dadurch **gekennzeichnet,** daß im montierten Zustand der Winkel (α) zwischen der Längsachse (21) der Verstärkungsstreifen (15, 15′) und der Ebene (22) der Mittelachsen (26, 27, 28) des Verbindungsgliedes 15 bis 45°, insbesondere 20 bis 40°, vorzugsweise 25 bis 35° und im allgemeinen etwa 30° beträgt, und/oder daß die Abstützfläche (20) ― im montierten Zustand ― etwas weiter in Richtung der Verstärkungsstreifen (15, 15′) vorspringt als die Anschlagkante (16).

9. Schalungsvorrichtung nach einem der Ansprüche 2 bis 8, dadurch **gekennzeichnet,** daß das Eingriffsende (12′) des Hakenteils (12) im montierten Zustand in Ansicht auf die Rückseite der Verstärkungsstreifen (15) einen kleinen Winkel (β) von vorzugsweise 3 bis 10 und insbesondere etwa 4 bis 8° einschließt (Fig. 2).

10. Schalungsvorrichtung nach einem der vorhergehenden Ansprüche, dadurch **gekennzeichnet,** daß das Eingriffsende (12′) in einem Schnitt im wesentlichen senkrecht zu seiner Längsachse (41) eine deutlich größere Breite als die gegenüberliegenden Bereiche des Hakenteils (12) aufweist und die im montierten Zustand (Fig. 2) dem zugeordneten Verstärkungsstreifen (15′) zugewandte Oberfläche (42) derart schräg ausgebildet ist, daß das Eingriffsende (12′) im montierten Zustand linienförmig bzw. entland eines schmalen geradlinigen Streifenbereiches am zugeordneten Verstärkungsstreifen (15′) anliegt, wobei insbesondere die in Eingriff mit dem Verstärkungsstreifen (15′) tretende Oberfläche (42) des Eingriffsendes (12′) im wesentlichen eben ausgebildet ist und einen Ausschnitt einer trapezgewindeartigen Schraubenfläche darstellt, deren Mittelachse mit der Mittelachse (26) des Zapfenteils (17) zusammenfällt und/oder wobei vorzugsweise das Eingriffsende (12′) beidseits seiner Mittellängsebene (34) spiegelbildlich zueinander ausgebildete schräge Oberflächen (42, 42′) aufweist, derart, daß eine linien- bzw. streifenförmige Verklemmung zwischen dem Eingriffsende (12′) und den Verstärkungsstreifen (15, 15′) unabhängig davon vorgenommen werden kann, von welcher Seite aus der Hebelarm (13) in die ausgerichteten Bohrungen (14, 14′) eingeführt wird.

## Claims

1. Shuttering apparatus having at least two shuttering panels (23) which respectively comprise a shuttering skin (11) and reinforcement strips (15, 15′) which are disposed at at least some of the edges of the shuttering panels, which project substantially perpendicular to their rear sides and which have a plurality of connection bores (14, 14′); and at least one connection member (12, 13, 17) for two adjacent shuttering panels (23), with the connection member having a spigot part (17) which can be passed through two mutually aligned bores (14, 14′) of two directly contacting reinforcement strips (15, 15′) and a hook part (12) which branches off from the one end of the spigot part, and which can be brought, when the spigot part (17) is inserted, by pivoting of the hook part (12) into engagement with that reinforcement strip (15, 15′) which faces away from the connection plane (30) between the spigot (17) and the hook (12) part, characterised in that the spigot part (17) only has a length substantially the same as the thickness of the two reinforcement strips (15, 15′) through which it passes, is restrictedly pivotable in the bores which it traverses about an axis perpendicular to the plane formed by its central longitudinal axis (26) and that (27) of the hook part (12), and also passes at the end remote from the connection plane (30) with the hook part (12) into a curved and/or kinked lever arm (13) which is remote from the hook part (12) and of smaller cross-section than the bores (14, 14′), with the lever arm being insertable through the two substantially aligned bores (14, 14′) from one side of one of the reinforcement strips (15) until the spigot part (17) is located inside the bores (14, 14′) and the outer end surface (18) of the lever arm (13) remote from the hook part (12) contacts the other reinforcement strip (15′); in that the hook part (12) has a support surface (20) at the side of the spigot part (17) remote from the lever arm (13) and facing opposite to the connection strip (15) provided at the connection plane (30), with the support surface (20) coming into contact in the installed state with the reinforcement strip (15) disposed at the connection plane (30) when the spigot part (17) is inserted into the bores (14, 14′); and in that, when the engagement end (12′) of the hook part (12) is in engagement with the associated reinforcement strip (15′), the support surface (20) is clamped against the contacting reinforcement strip (15) on the side opposite to the engagement end (12′), and the end surface (18′) of the lever arm (13) is clamped against the contacting reinforcement strips (15) from the same side as the engagement end (12′).

2. Shuttering apparatus in accordance with claim 1, characterised in that the connection member has an abutment edge (16), preferably a rounded abutment edge, at the side of the spigot part (17) remote from the hook part (12) and substantially in alignment with the connection plane (30) between the hook part (12) and the spigot part (17), with the abutment edge contacting the reinforcement strip (15) facing the insertion side during introduction of the spigot part (17) into the aligned bores (14, 14′); in that the lever arm (13) has a cross-section which reduces in the direction away from the spigot part (17) and can be passed through the two substantially mutually aligned bores (14, 14′) of the at least closely adjacent reinforcement strips (15, 15′) until the abutment edge (16) contacts the reinforcement strip remote from the lever arm (13) whereupon, by the action of force on the hook part (12), which has not yet engaged with the reinforcement strip (15′), in the sense of generating a torque about the contact point of the abutment edge (30) on the reinforcement strip (15), the correspondingly constructed concave inner surface (31) of the lever arm (13) is guided along the edge (29) facing the shuttering skin (11) of the bore (14) remote from the introduction side or, if the reinforcement strips (15) have not yet fully contacted one another, is pressed against the edge (29) and is pushed slidingly over the edge (29) to draw together the reinforcement strips (15, 15′) which are not yet fully in contact, until the spigot part (17) is located inside the bores (14, 14′) and the outer end surface of the lever arm (13) remote from the hook part (12) comes into contact with the reinforcement strip (15′) remote from the connection plane (30), and also until the support surface (20) comes into contact with the associated connection strip (15), whereupon the engagement end (12') of the hook part (12) is pivoted into engagement with the associated connection strip (15′), the concave inner surface (31) of the lever arm (13) being in particular so curved in a direction perpendicular to the central axes (26, 27, 28) that it has a contact line or surface with the edge (29) of the hole which is as large as possible on contact with the edge (29) of the hole.

3. Shuttering apparatus in accordance with claim 2, characterised in that the concave inner surface (31) of the lever arm (13) is so curved that it can also enter into engagement with the edge (29) of the hole on introducing the lever arm into the aligned bores (14, 14′) even when the reinforcement strips (15, 15′) do not fully contact one another; and in that on pivoting the spigot part (17) into the aligned bores (14, 14′) the concave inner surface (31) exerts, with the abutment edge (16) being braced against the other reinforcement strip (15), an increasing clamping force on the associated reinforcement strip (15′) in the sense such that the two reinforcement strips (15, 15′) are drawn firmly against one another.

4. Shuttering apparatus in accordance with one of claims 2 or 3, characterised in that the abutment edge (16) and the end surface (18) of the lever arm (13) are so displaced relative to one another in the plane of the central axes (26, 27, 28) that a moment which biases the connection member (12) into its engaged position is achieved by the forces (32, 33) which are trying to separate the two reinforcement strips (15, 15′) which are to be connected, said moment being achieved when the connection member (27) is already located in an engagement position which holds the connection strips (15, 15′) together and which is no longer far removed from its position in the finally installed state.

5. Shuttering apparatus in accordance with one of the preceding claims, characterised in that the hook part (12) has a substantial spacing (19) from the next closest reinforcement strip (15) in the installed state ― other than in the region of the support surface (20) ― at the side of the reinforcement strips (15, 15′) remote from its engagement end (12′); and/or in that the lever arm (13) has essentially the shape of an arc which extends over an angle of approximately 180°; and/or in that the lever arm (13) tapers continuously starting from the spigot part (17).

6. Shuttering apparatus in accordance with one of the preceding claims, characterised in that the lever arm (13) merges from a substantially round cross-section at the spigot part (17) to an elliptical cross-section in the region of the outer end surface (18), with the longer axis of the ellipse preferably extending perpendicular to the plane of the central axes (26, 27, 28), and with the end surface (18) being expediently flattened in order to form a larger contact surface.

7. Shuttering apparatus in accordance with one of claims 2 to 6, characterised in that the abutment edge (16) is an element of a flange (16′) which extends around the spigot part (17); and/or in that the additional support surface (20) lies substantially at the half distance between the end surface (18) of the lever arm (13) and the engagement end (12′) of the hook part (12); and/or in that the lever counterarm formed by the hook part (12) is 5 to 15 and in particular approximately 10 times as long as the distance which is present between the end surface (18) of the lever arm (13) and the abutment edge (16); and/or in that the spigot part (17) has the surface shape of a portion of a ball with a diameter approximately the same as the diameter of the connecting bores (14, 14′).

8. Shuttering apparatus in accordance with one of the preceding claims, characterised in that in the installed state the angle (α) between the longitudinal axis (21) of the reinforcement strips (15, 15′) and the plane (22) of the central axes (26, 27, 28) of the connection member amounts to 15 to 45°, in particular to 20 to 40°, preferably to 25 to 35° and generally to approximately 30°; and/or in that the support surface (20) projects ― in the installed statesome-what further in the direction of the reinforcement strips (15, 15′) than the abutment edge (16).

9. Shuttering apparatus in accordance with one of claims 2 to 8, characterised in that the engagement end (12′) of the hook part (12) includes, in the installed state, when viewed towards the rear side of the reinforcement strips (15) a small angle (β) of preferably 3 to 10 and in particular 4 to 8° (Fig. 2).

10. Shuttering apparatus in accordance with one of the preceding claims, characterised in that the engagement end (12′) has substantially greater width in a section substantially perpendicular to its longitudinal axis (41) than the oppositely disposed regions of the hook part (12) and in that the surface (42) which in the installed state (Fig. 2) faces the associated reinforcement strip (15′) is obliquely shaped in such a way that the engagement end (12′) contacts the associated reinforcement strip (15′) in the installed state linearly or along a narrow straight strip region, the surface (42) of the engagement end (12') which enters into engagement with the reinforcement strip (15') being in particular of substantially flat shape and representing a section through a trapezoidal thread-like screw surface, the central axis of which coincides with the central axis (26) of the spigot part (17); and/or the engagement end (12′) preferably having inclined surfaces (42, 42′) which are constructed in mirror-like manner relative to one another on both sides of its central longitudinal plane (34) in such a way that a linear or strip-like clamping can be effected between the engagement end (12′) and the reinforcement strip (15, 15′) irrespective of the side from which the lever arm (13) is introduced into the aligned bores (14, 14′).

## Revendications

1. Système de coffrage comprenant au moins deux tableaux de coffrage (23) qui comportent chacun une surface de coffrage (11) et des bandes de renfort (15, 15′) disposées au moins sur certains des bords de ladite surface de coffrage, lesdites bandes se projetant pratiquement perpendiculairement du côté arrière et comportant une pluralité de perçages de liaison (14, 14′); et au moins un organe de liaison (12, 13, 17) pour deux tableaux de coffrage (23) adjacents, ledit organe de liaison comportant une partie de tenon (17) qui peut être introduite à travers deux perçages (14, 14′) alignés de deux bandes de renfort (15, 15′) en contact direct mutuel et une partie de crochet (12) qui forme une branche à partir d'une extrémité de la partie de tenon et, par rotation de la partie de crochet (12) lorsque la partie de tenon (17) est introduite, peut être amenée en engagement avec celle des bandes de renfort (15, 15′) qui est située à l'opposé du plan de liaison (30) entre la partie de tenon (17) et la partie de crochet (12), caractérisé en ce que la partie de tenon (17) a une longueur seulement sensiblement égale à l'épaisseur des deux bandes de renfort (15, 15′) qu'elle traverse, peut être pivotée de façon limitée dans les perçages (14, 14′) qu'elle traverse autour d'un axe perpendiculaire au plan formé par son axe longitudinal médian (26) et celui (27) de la partie de crochet (12), et se transforme à l'extrémité éloignée du plan (30) de liaison avec la partie de crochet (12) en un bras de levier (13) courbé et/ou coudé éloigné de la partie de crochet (12) et de section plus faible que celle des perçages (14, 14′), le bras de levier pouvant être introduit à travers les deux perçages essentiellement alignés (14, 14′) depuis le côté de l'une des bandes de renfort (15) jusqu'à ce que la partie de tenon (17) se trouve à l'intérieur des perçages (14, 14′) et que la surface extérieure d'extrémité (18) du bras de levier (13) éloignée de la partie de crochet (12) soit en contact avec l'autre bande de renfort (15′); en ce que la partie de crochet (12) présente une face d'appui (20) du côté de la partie de tenon (17) éloignée du bras de levier (13) et en regard la bande de liaison (15) située du côté du plan de liaison (30), ladite face d'appui (20) venant à l'état assemblé en contact avec cette bande de liaison (15) lorsque la partie de tenon (17) est introduite dans les perçages (14, 14′), et en ce que, lorsque l'extrémité d'engagement (12′) de la partie de crochet (12) est en engagement contre la bande de renfort (15′) associée, la face d'appui (20) est appliquée à force contre les bandes de renfort (15) en contact mutuel depuis le côté opposé, et la surface d'extrémité (18′) du bras de levier (13) est appliquée à force contre les bandes de renfort (15) du même côté que l'extrémité d'engagement (12′).

2. Système de coffrage selon la revendication 1, caractérisé en ce que l'organe de liaison présente, du côté de la partie de tenon (17) située à l'opposé de la partie de crochet (12), une arête de butée (16), de préférence une arête arondie, pratiquement alignée avec le plan de liaison (30) entre la partie de crochet (12) et la partie de tenon (17), ladite arête venant en contact avec la bande de renfort (15) située du côté d'introduction lors de l'introduction de la partie de tenon (17) dans les perçages (14, 14′) alignés; en ce que le bras de levier (13) présente une section transversale qui diminue depuis la partie de tenon (17) et peut être introduit à travers les deux perçages (14, 14′) pratiquement alignés des deux bandes de renfort (15, 15') qui sont au moins proches l'une de l'autre, jusqu'à ce que l'arête de butée (16) soit en contact avec la bande de renfort située à l'opposé du bras de levier (13), suite à quoi, en exerçant une force sur la partie de crochet (12) qui n'est pas encore en engagement contre la bande de renfort (15') dans le sens produisant un couple de rotation autour du point d'appui de l'arête de butée (30) sur la bande de renfort (15), la face interne (31) réalisée avec une forme incurvée de façon correspondante du bras de levier (13) est guidée le long de l'arête (29) en regard de la surface de coffrage (11) du perçage (14) opposé au côté d'introduction, ou, lorsque les bandes de renfort (15) ne sont pas en contact mutuel complet, ladite face interne est poussée contre ladite arête (29) et amenée à se déplacer en coulissement le long de cette arête afin de serrer l'une contre l'autre les bandes de renfort (15, 15′) qui ne sont pas encore en contact mutuel complet, jusqu'à ce que la partie de tenon (17) se trouve à l'intérieur des perçages (14, 14′) et que la surface d'extrémité extérieure du bras de levier (13) éloignée de la partie de crochet (12) vienne en contact contre la bande de renfort (15′) éloignée du plan de liaison (30) et que la face d'appui (20) vienne en contact contre la bande de renfort (15) associée, après quoi l'extrémité d'engagement (12′) de la partie de crochet (12) est pivotée en engagement contre la bande de renfort (15′) associée, la face interne concave (31) du bras de levier (13) étant en particulier incurvée dans une direction perpendiculaire aux axes médians (26, 27, 28) de telle manière qu'elle présente une ligne ou une surface de contact la plus grande possible avec l'arête (29) du perçage lorsqu'elle vient en contact avec cette arête (29).

3. Système de coffrage selon la revendication 2, caractérisé en ce que la face interne concave (31) du bras de levier (13) est incurvée de telle manière que, lors de l'introduction du bras de levier dans les perçages alignés (14, 14′), elle peut également venir en engagement avec l'arête (29) du perçage même si les bandes de renfort (15, 15′) ne sont pas encore en contact mutuel complet, et, par pivotement de la partie de tenon (17) en introduction dans les perçages alignés (14, 14′), la face intérieure concave (31) exerce par réaction de l'arête de butée (16) sur l'autre bande de renfort (15) une force de serrage croissante sur la bande de renfort (15′) associée, dans le sens tel que les deux bandes de renfort (15, 15′) sont fermement serrées l'une contre l'autre.

4. Système de coffrage selon l'une des revendications 2 ou 3, caractérisé en ce que l'arête de butée (16) et la surface d'extrémité (18) du bras de levier (13) sont déportées l'une par rapport à l'autre dans le plan des axes médians (26, 27, 28) de telle manière que, par les forces (32, 33) qui tendent à écarter les deux bandes de renfort (15, 15′) à relier l'une à l'autre, il est produit un couple qui sollicite l'organe de liaison (12) dans sa position d'engagement lorsque l'organe de liaison (27) se trouve déjà dans une position d'engagement dans laquelle il maintient ensemble les bandes de renfort (15, 15′), cette position étant peu éloignée de la position correspondant à l'état final assemblé.

5. Système de coffrage selon l'une des revendications précédentes, caractérisé en ce que la partie de crochet (12) est située ― ailleurs que dans la zone de la face d'appui ― du côté des bandes de renfort (15, 15′) éloigné de son extrémité d'engagement (12′) à l'état assemblé à une distance (19) importante de la bande de renfort (15) la plus proche et/ou en ce que le bras de levier (13) a essentiellement la forme d'un arc s'étendant sur un angle d'environ 180° et/ou en ce que le bras de levier (13) va constamment en se rétrécissant en partant de la partie de tenon (17).

6. Système de coffrage selon l'une des revendications précédentes, caractérisé en ce que le bras de levier (13) se transforme depuis une section généralement circulaire du côté de la partie de tenon (17) jusqu'à une section elliptique dans la région de la surface d'extrémité extérieure (18), le grand axe de l'ellipse s'étendant de préférence perpendiculairement au plan des axes médians (26, 27, 28) et la surface d'extrémité (18) étant aplatie de manière appropriée afin de former une surface d'appui de taille accrue.

7. Système de coffrage selon l'une des revendications 2 à 6, caractérisé en ce que l'arête de butée (16) forme partie d'une bride (16′) qui s'étend autour de la partie de tenon (17) et/ou en ce que la face d'appui additionnelle (20) est située essentiellement à mi-chemin entre la surface d'extrémité (18) du bras de levier (13) et l'extrémité d'engagement (12′) de la partie de crochet (12) et/ou en ce que le contre-bras de levier formé par la partie de crochet (12) a une longueur égale à cinq à quinze fois, et en particulier dix fois, la distance entre la surface d'extrémité (18) du bras de levier (13) et l'arête de butée (16) et/ou en ce que la partie de tenon (17) a la forme de surface d'une portion de sphère ayant un diamètre approximativement égal au diamètre de la partie de tenon (17).

8. Système de coffrage selon l'une des revendications précédentes, caractérisé en ce que, à l'état assemblé, l'angle (α) entre l'axe longitudinal (21) des bandes de renfort (15, 15′) et le plan (22) des axes médians (26, 27, 28) de l'organe de liaison est de 15 à 45°, en particulier 20 à 40°, de préférence 25 à 35° et en général 30° et/ou en ce que la face d'appui (20) se projette ― à l'état assemblé quelque peu plus loin que l'arête de butée (16) dans la direction des bandes de renfort (15, 15').

9. Système de coffrage selon l'une des revendications 2 à 8, caractérisé en ce que, à l'état assemblé, l'extrémité d'engagement (12') de la partie de crochet (12) vue en direction du côté arrière des bandes de renfort (15) enferme un petit angle (β) de préférence de 3 à 10° et en particulier de 4 à 8° (fig. 2).

10. Système de coffrage selon l'une des revendications précédentes, caractérisé en ce que l'extrémité d'engagement (12′) a, suivant une section pratiquement perpendiculaire à son axe longitudinal (41) une largeur nettement plus importante que les zones de la partie de crochet (12) situées à l'opposé et en ce que la surface (42) tournée vers la bande de renfort (15′) associée est formée en oblique de telle manière que l'extrémité d'engagement (12′) soit, à l'état assemblé, en contact avec la bande de renfort (15′) associée le long d'une ligne, ou d'une zone en forme de bande étroite et linéaire, la surface (42) de l'extrémité d'engagement (12′) venant en contact avec la bande de renfort (15′) étant en particulier formée de manière généralement plane et représentant une partie d'une surface hélicoidale à filet trapézoidal dont l'axe médian coincide avec l'axe médian (26) de la partie de tenon (17) et/ou l'extrémité d'engagement (12′) ayant de préférence des surfaces (42, 42′) inclinées et symétriques par rapport à un plan de part et d'autre de son plan longitudinal médian (34) de telle manière qu'un coincement peut se produire le long d'une ligne ou d'une bande entre l'extrémité d'engagement (12′) et les bandes de renfort (15, 15′) indépendamment du côté par lequel le bras de levier (13) est introduit dans les perçages alignés.
